# EUROPÄISCHE PATENTSCHRIFT

(11) **EP 0 794 323 B1**
(45) Veröffentlichungstag und Bekanntmachung des Hinweises auf die Patenterteilung: **21.11.2001**
(21) Anmeldenummer: 97103391.5
(22) Anmeldetag: 01.03.1997
(51) Int. Cl.: F01M 11/06

(54) **Ölnachfüllautomatik**
Device for automatically topping up the lubricating oil
Dispositif de remplissage automatique de l'huile

(30) Priorität: 06.03.1996 DE 19608591
(43) Veröffentlichungstag der Anmeldung: 10.09.1997
(73) Patentinhaber: FILTERWERK MANN & HUMMEL GmbH, 71631 Ludwigsburg (DE)
(72) Erfinder: Abel, Friedrich, 71735 Eberdingen (DE); Moser, Nikolaus, 71254 Ditzingen (DE)
(74) Vertreter: Voth, Gerhard, Dipl.-Ing.

(56) Entgegenhaltungen:
- EP-A- 0 416 688
- EP-A- 0 515 326
- US-A- 3 876 037
- US-A- 4 989 560

## Beschreibung

Die Erfindung betrifft eine Brennkraftmaschine mit einer Ölwanne und einer Vorrichtung zum automatischen Nachfüllen von Öl oder Schmiermittel nach der Gattung des Patentanspruches 1.

Ein solches Nachfüllsystem ist beispielsweise aus dem Dokument US 4 989 560 bekannt. Demnach kann das Schmierölsystem einer Brennkraftmaschine durch einen Vorratstank nachgefüllt werden, so dass immer die optimale Menge an Schmieröl im Kreislauf vorhanden ist. Ein Trockenlaufen der Maschine kann ohne Wartungsaufwand auf diese Weise verhindert werden. Allerdings muß die Funktion des Nachfüllsystems kontrolliert werden. Hier werden verschiedene Funktionen, insbesondere auch die Starterbatterie überprüft. Wenn diese nicht zuverlässig arbeitet, wird der Nachfüllvorgang nicht in Gang gesetzt, um die Förderung falscher Ölmengen zu vermeiden.

Hierdurch wird ein Überfüllen des Öls der Brennkraftmaschine verhindert. Wird jedoch über längere Zeit ein Fehler der Batterie ausgegeben, kann das Öl über einen längeren Zeitraum nicht nachgefüllt werden, so dass ein Trockenlaufen der Brennkraftmaschine, erfolgen kann. Damit besteht ein Restrisiko für die Funktion der Brennkraftmaschine.

Aufgabe der Erfindung ist es daher, ein Nachfüllsystem für den Schmierölkreislauf einer Brennkraftmaschine zu schaffen, welches unabhängig vom Zustand der Batterie als Antriebsquelle zuverlässig betreibbar ist.

Erfindungsgemäß wird diese Aufgabe durch die Merkmale von Anspruch 1 gelöst.

Dadurch wird garantiert, daß in der Brennkraftmaschine ständig eine ausreichende Menge Öl für den sicheren Betrieb derselben vorhanden ist, ohne dabei einen Druckabfall im Ölkreislauf zu riskieren und damit letztlich den Ausfall der Maschine.

Vorteilhafterweise weist die Steuer- bzw. Regeleinheit wenigstens ein Regelglied auf, daß die Fördermenge der Pumpe als Funktion der elektrischen Bordspannung der Brennkraftmaschine darstellt Da die Förderleistung der Pumpe, naheliegenderweise einer elektrisch betriebenen, von der tatsächlich anliegenden Betriebsspannung abhängt, wird auch dieser Wert zu einem Einflußfaktor bezüglich der effektiven Fördermenge. Üblicherweise differieren die Bordspannungswerte um bis zu 8 Volt Derartige Toleranzen rühren zu Förderdifferenzen von bis zu 40% pro Zeiteinheit. Aus diesem Grund muß die Steuer- bzw. Regeleinheit eine Spannungskompensation mittels Regelglied in der Form vornehmen, daß bei höheren Betriebsspannungen kürzere Pumpzeiten erfolgen, wohingegen bei niedrigeren Spannungen die Pumpzeit entsprechend verlängert wird. Für die Messung des Ölniveaus bzw. die Nachfüllung von Schmiermittel sind sowohl der Stillstand des Fahrzeugs, in dem die Brennkraftmaschien Dienst tut als auch der eigentliche Betriebszustand als Alternativen denkbar.

Eine vorteilhafte Weiterbildung der Erfindung sieht vor,daß die Brennkraftmaschine einen das minimale Ölniveau der Brennkraftmaschine anzeigenden Sensor aufweist. Mittels diesem Sensor kann ohne einen Druckabfall die Versorgung mit Schmiermittel garantiert werden.

Eine weitere vorteilhafte Weiterbildung der Erfindung sieht vor, daß die Brennkraftmaschine einen Sensor aufweist, der das maximal zulässige Ölniveau der Brennkraftmaschine anzeigt. Dieser Sensor schützt die Brennkraftmaschine vor einer übergebührlichen Beaufschlagung mit Schmiermittel, was zur Zerstörung von Dichtungen im Bereich des Schmiermittelkreislaufes führen könnte.

In einer anderen vorteilhaften Weiterbildung ist vorgesehen, daß der Vorratsbehälter wenigstens einen Ölniveausensor aufweist. Auf diese Weise kann ein Leerlaufen des Vorratsbehälters vermieden werden, die weitere Zuverlässigkeit des Systems wird dadurch garantiert.

Eine weitere vorteilhafte Weiterbildung der Erfindung sieht vor, daß sie wenigstens einen Temperatursensor aufweist. Da die Eigenschaften von Schmiermitteln, insbesondere von Motorenöl temperaturabhängig sind, ist es von gewisser Bedeutung, daß die Steuer- bzw. Regeleinrichtung auf den jeweiligen Temperaturzustand zugreifen kann.

Vorteilhafterweise sind die Ölniveausensoren als PTC-Sensoren und die Temperatursensoren als NTC-Sensoren ausgeführt.

Eine vorteilhafte Weiterbildung sieht vor, daß die Steuer- bzw. Regeleinheit wenigstens ein Regelglied aufweist, das die Fördermenge der Pumpe als Funktion der Zeit darstellt. Da die Leitungsquerschnitte des Schmiermittelkreislaufs in der Regel konstant sind, ist die Zeit ein wesentlicher Parameter für das zu fördernde Schmiermittelvolumen, mittels diesem die über die Pumpe tatsächlich zur Verfügung zu stellende Menge Öl beeinflussbar ist

In einer anderen vorteilhaften Weiterbildung ist vorgesehen, daß die Steuer- bzw. Regeleinheit wenigstens ein Regelglied aufweist, daß die Fördermenge der Pumpe als Funktion der Temperatur, insbesondere der Öltemperatur darstellt. Durch die sich temperaturabhängig verändernden Strömungseigenschaften des Motoröls wird dessen Temperatur zu einem weiteren wesentlichen Parameter, über den die zu fördernde Ölmenge beeinflussbar ist. Der üblicherweise auftretende Temperaturbereich liegt zwischen Werten von - 40 Grad Celsius bis hin zu + 80 Grad Celsius und mehr. Je kälter das Öl ist, umso weniger Öl läßt sich pro Zeiteinheit über die Pumpe fördern. Das kann soweit führen, daß im kalten Zustand des Öls Pumpzeiten von bis zu 12 Minuten erreicht werden, wobei im wärmeren Zustand schon eine Minute zur Förderung der gleichen Menge Öls ausreichend sein kann. Deshalb erfolgt mittels der Steuer- bzw. Regeleinheit eine Temperaturkompensation. In extremen Betriebszuständen, beispielsweise bei großer Kälte kann der Fall eintreten, daß die Pumpe überlastet würde, in diesem Fall sorgt eine Überlastsicherung vor Schäden im Bereich der Pumpe.

Ein Ausführungsbeispiel der Erfindung und ihrer vorteilhaften Weiterbildungen wird im folgenden unter Bezugnahme auf die beigefügten Zeichnungen näher beschrieben. Es stellen dar:
- Figur 1: eine schematische Darstellung der Brennkraftmaschine,
- Figur 2: Darstellung der Fördermenge als Funktion von Zeit und Temperatur sowie der Viskosität, bei konstanter Spannung,
- Figur 3: Darstellung der in Figur 2 dargestellten Fördermenge als Funktion von Zeit, Temperatur und Spannung.

Die Brennkraftmaschine (1) besteht aus einem Motorblock mit Ölwanne (2), in der das zum Betrieb notwendige Öl bevorratet wird. Innerhalb der Ölwanne (2) ist ein Ölniveuasensor (3) angebracht, der bei erreichen eines definierten Minimalniveaus ein Signal an die elektische Steuer- bzw. Regeleinheit (8) übersendet.
Zusätzlich existiert ein Vorratsbehälter (5), der Frischöl, welches über die Einfüllöffnung (4) ins Innere gelangt, beinhaltet. Dieser Vorratsbehälter ist mit dem Motorblock, bzw. mit der Ölwann (2) mittels einer Verbindungsleitung (6) verbunden. Am einen Ende der Verbindungsleitung (6) befindet sich eine Pumpe (7). Die Pumpe (7) wird als Zahnradpumpe ausgeführt, damit Betriebszustände bis -40 Grad Celsius beherrscht und mit einem Elektromotor angetrieben werden können. Im Vorratsbehälter (5) befindet sich ein PTC-Ölniveausensor (3), der eine Mindestölmenge im Vorratsbehälter (5) von drei Litern garantiert. Wenn die Dreilitermarke erreicht ist, übermittelt dieser PTC-Sensor (3) ein Signal an die elektrische Steuer- bzw. Regeleinrichtung (8), die daraufhin eine Anzeigelampe (10) aufleuchten läßt und ein Trockenlaufen der Pumpe (7) verhindert. Weiter befindet sich im Vorratsbehälter (5) ein NTC-Temperatursensor (3) der die aktuelle Temperatur des Frischöls an die elektrische Steuer- bzw. Regeleinrichtung (8) übermittelt. Die Steuer- bzw. Regeleinheit (8) verarbeitet die anfallenden Signale der verschiedenen Sensoren (3) derart, daß wenn der Ölniveausensor (3) in der Ölwanne das Minimalniveau meldet, mittels der Sensorinformation aus dem Vorratsbehälter (5) und den auf Basis der in den Figuren 2 und 3 dargestellten und in den in der elektrischen Steuer- und Regeleinheit (8) mittels Regelgliedern umgesetzten Funktionszusammenhängen ein zeitabhängiges Fördersignal an die Pumpe (7) übermittelt wird. Das Frischöl, das von der Pumpe (7) über ein Saugrohr (9) angesaugt wird gelangt über die Verbindungsleitung (6) in Portionen pro Förderzyklus von 300 - 800 ml in die Ölwanne (2).

### Bezugszeichen

- 1: Brennkraftmaschine
- 2: Ölwanne
- 3: Sensor
- 4: Einfüllöffnung
- 5: Vorratsbehälter
- 6: Verbindungsleitung
- 7: Pumpe
- 8: Steuer- bzw. Regeleinrichtung
- 9: Saugrohr
- 10: Anzeigelampe

## Patentansprüche

1. Brennkraftmaschine (1) mit einer Ölwanne (2) und einer Vorrichtung zum automatischen Nachfüllen von Öl oder Schmiermittel, die wenigstens einen Sensor, wenigstens einen, eine Einfüllöffnung (4) aufweisenden Vorratsbehälter (5) zur Aufnahme von Öl oder Schmiermittel sowie wenigstens eine Verbindungsleitung (6) zwischen dem Vorratsbehälter (5) und der Brennkraftmaschine (1), insbesondere deren Ölwanne (2) sowie wenigstens eine Pumpe (7) und eine elektrische Steuer- bzw. Regeleinheit (8) aufweist, wobei die Pumpe (7), die über die Verbindungsleitung (6) mit der Brennkraftmaschine verbunden ist, wenigstens mittels eines mit der Steuer- bzw. Regeleinheit korrespondierenden Sensors ansteuerbar ist und die Steuer- bzw. Regeleinheit (8) wenigstens ein Regelglied aufweist, dass die Fördermenge der Pumpe (7) als Funktion der elektrischen Bordspannung der Brennkraftmaschine (1) darstellt, **dadurch gekennzeichnet, daß** mittels dem Regelglied eine Spannungskompensation in der Form vorgenommen wird, dass bei höheren Betriebsspannungen kürzere Pumpzeiten erfolgen, wohin gegen bei niedrigeren Spannungen die Pumpzeit entsprechend verlängert wird.

2. Brennkraftmaschine nach Anspruch 1, **dadurch gekennzeichnet, daß** sie einen das minimale Ölniveau der Brennkraftmaschine (1) anzeigenden Sensor aufweist.

3. Brennkraftmaschine nach einem oder mehreren der vorgenannten Ansprüche, **dadurch gekennzeichnet, daß** sie einen Sensor (3) aufweist, der das maximal zulässige Ölniveau der Brennkraftmaschine anzeigt.

4. Brennkraftmaschine nach einem oder mehreren der vorgenannten Ansprüche, **dadurch gekennzeichnet, daß** der Vorratsbehälter (5) wenigstens einen Ölniveausensor (3) aufweist.

5. Brennkraftmaschine nach einem oder mehreren der vorgenannten Ansprüche, **dadurch gekennzeichnet, daß** sie wenigstens einen Temperatursensor (3) aufweist.

6. Brennkraftmaschine nach einem oder mehreren der vorgenannten Ansprüche, **dadurch gekennzeichnet, daß** die Ölniveausensoren PTC-Sensoren sind.

7. Brennkraftmaschine nach einem oder mehreren der vorgenannten Ansprüche, **dadurch gekennzeichnet, daß** die Temperatursensoren NTC-Sensoren sind.

8. Brennkraftmaschine nach einem oder mehreren der vorgenannten Ansprüche, **dadurch gekennzeichnet, daß** die Steuer- bzw. Regeleinheit (8) wenigstens ein Regelglied aufweist, daß die Fördermenge der Pumpe (7) als Funktion der Zeit darstellt.

9. Brennkraftmaschine nach einem oder mehreren der vorgenannten Ansprüche , **dadurch gekennzeichnet, daß** die Steuer- bzw. Regeleinheit (8) wenigstens ein Regelglied aufweist, das die Fördermenge der Pumpe (7) als Funktion der Temperatur, insbesondere der Öltemperatur darstellt.

## Claims

1. Internal combustion engine (1), having an oil sump (2) and an apparatus for the automatic topping-up of oil or lubricant, which engine includes at least one sensor, at least one supply container (5), which has a filler opening (4), for accommodating oil or lubricant, as well at least one connection pipe (6) between the supply container (5) and the internal combustion engine (1), more especially the oil sump (2) thereof, as well as at least one pump (7) and one electric controlling or regulating unit (8), the pump (7), which is connected to the internal combustion engine via the connection pipe (6), being actuatable by means of at least one sensor, which corresponds to the controlling or regulating unit, and the controlling or regulating unit (8) having at least one regulating member, which plots the throughput quantity of the pump (7) as a function of the electric on-board voltage of the internal combustion engine (1), **characterised in that** voltage compensation is effected by means of the regulating member in such a manner that shorter pumping times occur at higher operational voltages, whereas the pumping time is correspondingly extended at lower voltages.

2. Internal combustion engine according to claim 1, **characterised in that** it includes a sensor, which indicates the minimum oil level of the internal combustion engine (1).

3. Internal combustion engine according to one or more of the above-mentioned claims, **characterised in that** it includes a sensor (3), which indicates the maximum permitted oil level of the internal combustion engine.

4. Internal combustion engine according to one or more of the above-mentioned claims, **characterised in that** the supply container (5) includes at least one oil level sensor (3).

5. Internal combustion engine according to one or more of the above-mentioned claims, **characterised in that** it includes at least one temperature sensor (3).

6. Internal combustion engine according to one or more of the above-mentioned claims, **characterised in that** the oil level sensors are PTC sensors.

7. Internal combustion engine according to one or more of the above-mentioned claims, **characterised in that** the temperature sensors are NTC sensors.

8. Internal combustion engine according to one or more of the above-mentioned claims, **characterised in that** the controlling or regulating unit (8) includes at least one regulating member which plots the throughput quantity of the pump (7) as a function of the time.

9. Internal combustion engine according to one or more of the above-mentioned claims, **characterised in that** the controlling or regulating unit (8) includes at least one regulating member which plots the throughput quantity of the pump (7) as a function of the temperature, more especially of the oil temperature.

## Revendications

1. Moteur à combustion interne (1) comportant un carter d'huile (2) et un dispositif pour remplir automatiquement celui-ci d'huile ou d'agent de graissage, dans lequel,
- le dispositif comporte au moins un détecteur, au moins un réservoir d'alimentation (5) présentant une ouverture de remplissage (4) pour recevoir l'huile ou l'agent de graissage, ainsi qu'une conduite de liaison (6) entre le réservoir d'alimentation (5) et le moteur (1) en particulier le carter d'huile (2) de celui-ci, et aussi une pompe (7) et une unité électrique de commande et de réglage (8), et
- la pompe (7), reliée au moteur par la conduite (6) peut être commandée par un détecteur en correspondance avec l'unité de commande et de réglage (8) qui possède elle-même au moins un organe de réglage qui représente le débit refoulé par la pompe (7) en tant que fonction de la tension électrique de bord du moteur (1),
**caractérisé en ce qu'**
au moyen de l'organe de réglage, il est effectué une compensation de tension selon une forme telle qu'à des tensions de fonctionnement plus élevées correspondent des temps de pompage plus courts tandis que pour des tensions plus basses, le temps de pompage est allongé en correspondance.

2. Moteur selon la revendication 1,
**caractérisé en ce qu'**
il comporte un détecteur indiquant le niveau minimal de l'huile dans le moteur (1).

3. Moteur selon l'une quelconque des revendications précédentes,
**caractérisé en ce qu'**
il comporte un détecteur (3) qui indique le niveau maximal admissible de l'huile dans le moteur.

4. Moteur selon l'une quelconque des revendications précédentes,
**caractérisé en ce que**
le réservoir d'alimentation (5) comporte au moins un détecteur du niveau d'huile (3).

5. Moteur selon l'une quelconque des revendications précédentes,
**caractérisé en ce qu'**
il comporte au moins un détecteur de température (3).

6. Moteur selon l'une quelconque des revendications précédentes,
**caractérisé en ce que**
les détecteurs de niveau d'huile sont du type PTC.

7. Moteur selon l'une quelconque des revendications précédentes,
**caractérisé en ce que**
les détecteurs de température sont du type NTC.

8. Moteur selon l'une quelconque des revendications précédentes,
**caractérisé en ce que**
l'unité de commande et de réglage (8) comporte au moins un organe de réglage qui représente le débit de la pompe (7) en tant que fonction du temps.

9. Moteur selon l'une quelconque des revendications précédentes,
**caractérisé en ce que**
l'unité de commande et de réglage (8) comporte au moins un organe de réglage qui représente le débit de la pompe (7) en tant que fonction de la température, en particulier de la température de l'huile.
